# FASCICULE DE BREVET EUROPEEN

(11) **EP 0 733 584 B1**
(45) Date de publication et mention de la délivrance du brevet: **28.04.1999**
(21) Numéro de dépôt: 96420064.6
(22) Date de dépôt: 27.02.1996
(51) Int. Cl.: B66C 23/34

(54) **Grue à montage automatisé avec flèche repliable sur elle-même**
Automatische Aufrichtvorrichtung für einen Kran mit zusammenklappbarem Ausleger
Automatic erection for a crane with a foldable boom

(30) Priorité: 22.03.1995 FR 9503575
(43) Date de publication de la demande: 25.09.1996
(73) Titulaire: POTAIN, F-69130 Ecully (FR)
(72) Inventeur: Aquino, François, 42720 Pouilly S/Charlieu (FR)
(74) Mandataire: Bratel, Gérard

(56) Documents cités:
- EP-A- 0 360 702
- EP-A- 0 536 060
- EP-A- 0 536 061
- FR-A- 2 368 430
- FR-A- 2 550 176

## Description

La présente invention se rapporte au domaine technique des grues à montage automatisé, notamment des grues à tour utilisées sur les chantiers de construction de bâtiments et de travaux publics, grues qui doivent être repliées pour leur transport sur route d'un chantier à un autre, ou d'un emplacement à un autre, dans les meilleures conditions possibles de rapidité, de sécurité et d'encombrement, sans intervention manuelle.

Cette invention est plus particulièrement relative à une grue équipée d'une flèche composée de plusieurs éléments successifs, articulés entre eux au niveau de leurs membrures inférieures, dont le repliage s'effectue sur elle-même et plus précisément encore à une flèche composée de plus de trois éléments avec des éléments de flèche principaux de relativement grande longueur et des éléments intermédiaires de plus faible longueur destinés à faciliter le repliage de la flèche et à minimiser l'encombrement de la flèche, une fois celle-ci repliée.

Le principe d'une telle flèche de grue est enseigné par le document FR-A-2368430, ainsi que par les documents EP-A-0536061 et EP-A-0536060, lesquels décrivent de façon concrète des flèches repliables formées des deux éléments principaux de relativement grande longueur, entre lesquels s'intercale un élément intermédiaire unique de plus faible longueur.

Plus particulièrement, les documents EP-A-0536060 et EP-A-0536061 décrivent un mode de réalisation d'une telle flèche de grue, dans lequel l'élément intermédiaire de pliage de flèche est relié à un élément principal de flèche adjacent par un organe motorisé tel que vérin hydraulique commandant le pivotement de cet élément intermédiaire autour de son axe d'articulation audit élément principal, tandis que l'autre élément principal de flèche adjacent est relié au précédent élément principal par un ensemble d'accouplement comportant au moins trois organes articulés, dont le ou un organe central est relié aussi par articulation à un point fixe de l'élément intermédiaire de pliage de flèche, provoquant ainsi le pivotement de cet autre élément principal de flèche autour de son axe d'articulation à l'élément intermédiaire.

Ce mode de réalisation est bien adapté à une flèche composée de deux éléments principaux, à savoir un pied de flèche et une pointe de flèche, de relativement grande longueur, et d'un unique élément intermédiaire de pliage de flèche, intercalé entre le pied de flèche et la pointe de flèche, dont la longueur est sensiblement égale à la somme des hauteurs du pied de flèche et de la pointe de flèche pour obtenir en position repliée une hauteur minimale pour le transport de la grue.

L'application de ce mode de réalisation à une flèche composée de plus de deux éléments principaux, par exemple trois éléments principaux à savoir un pied de flèche, un élément intermédiaire de flèche et une pointe de flèche de relativement grande longueur, et deux éléments intermédiaires de pliage de flèche intercalés entre les trois éléments principaux, peut conduire en position repliée à une hauteur trop importante pour respecter le gabarit de transport sur route de la grue.

Par ailleurs, le tirant unique d'une telle grue relie le sommet d'un poinçon rigide, lui-même articulé au sommet du mât ou sur la partie postérieure de la flèche, à un point de la partie antérieure du pied de flèche. Cette disposition, obligatoire dans le cas d'un tirant unique pour le repliage de la flèche, entraîne un porte-à-faux important de ladite flèche en position alignée de travail, le porte-à-faux étant de longueur au moins égale à la somme des longueurs des éléments de flèche autres que le pied de flèche. Dans ces conditions, pour limiter les contraintes et les déformations de la structure de la flèche en porte-à-faux, il convient d'augmenter les dimensions de la section transversale de la flèche principalement en hauteur pour alléger la structure. L'augmentation de la hauteur de la flèche va à l'encontre du but recherché qui est de réduire l'encombrement de la flèche une fois repliée pour satisfaire au gabarit routier en particulier.

Enfin, l'application du même dispositif de pliage de flèche que celui décrit dans les documents EP-A-0536060 et EP-A-0536061 précités, à savoir un organe motorisé et un ensemble d'accouplement à trois organes articulés, entraînerait des efforts très importants dans l'organe motorisé de commande du pivotement de l'élément intermédiaire de pliage de flèche intercalé entre le pied de flèche et l'élément principal de flèche suivant, dans le cas d'une flèche composée de plus de deux éléments principaux.

La présente invention apporte une solution aux problèmes posés par le mode de réalisation précédent, en fournissant une flèche composée de plusieurs éléments articulés entre eux au niveau de leurs membrures inférieures, supprimant le porte-à-faux de la flèche et diminuant les dimensions transversales des éléments de flèche, donc permettant une application à une flèche de plus grande longueur devant se replier sur elle-même en plusieurs éléments dans un encombrement limité, tout en autorisant un montage automatisé de l'ensemble de la grue.

A cet effet, une grue à montage automatisé avec flèche repliable sur elle-même, selon l'invention, comprend de façon connue un mât, notamment un mât pliable en deux parties, l'une inférieure et l'autre supérieure, reliées entre elles par articulation autour d'un axe horizontal, ou un mât télescopique, une flèche articulée au sommet du mât, réalisée en plusieurs éléments successifs articulés entre eux au niveau de leurs membrures inférieures avec des éléments de flèche principaux de relativement grande longueur et des éléments intermédiaires de pliage de flèche de relativement faible longueur s'intercalant entre deux éléments de flèche principaux, la flèche étant soutenue par un ensemble de tirants et de poinçons relié au sommet d'un poinçon rigide arrière lui-même articulé au sommet du mât ou sur la partie postérieure de la flèche, et un dispositif arrière de retenue reliant le sommet du poinçon rigide arrière à la partie arrière d'un châssis tournant qui est situé à la base du mât et qui porte un lest d'équilibrage, la partie inférieure du mât étant articulée autour d'un axe horizontal sur l'avant du châssis tournant, tandis qu'un organe motorisé, tel que vérin, commande le repliage/ dépliage ou le télescopage du mât et que d'autres organes motorisés commandent le repliage / dépliage de la flèche ; cette grue est caractérisée en ce que la flèche comprend :
- un premier élément principal de flèche désigné comme pied de flèche, de hauteur réduite dans sa partie postérieure,
- un premier élément intermédiaire de pliage de flèche, relié directement au pied de flèche par un organe motorisé commandant le pivotement de cet élément intermédiaire autour de son axe d'articulation audit pied de flèche, et portant par dessus un poinçon rigide avant,
- un deuxième élément principal de flèche de longueur sensiblement égale à la longueur du pied de flèche précédent et de hauteur réduite dans sa partie antérieure, relié directement au premier élément intermédiaire de pliage de flèche par un organe motorisé commandant le pivotement de cet élément principal autour de son axe d'articulation audit premier élément intermédiaire de pliage de flèche,
- un second élément intermédiaire de pliage de flèche, relié directement à l'élément principal de flèche précédent par un organe motorisé commandant le pivotement de ce second élément intermédiaire de pliage de flèche autour de son axe d'articulation au deuxième élément principal de flèche, et portant un ensemble d'accouplement du deuxième élément principal de flèche à un troisième élément principal de flèche désigné comme pointe de flèche,
- la pointe de flèche, de hauteur adaptée de telle façon qu'elle vienne se loger dans l'espace ménagé entre la partie postérieure de hauteur réduite du pied de flèche et la partie antérieure de hauteur réduite du deuxième élément principal de flèche lorsque la grue est en position repliée pour son transport,
- un tirant arrière repliable reliant le pied de flèche au sommet du poinçon rigide arrière,
- un tirant avant repliable reliant le deuxième élément principal de flèche au sommet du poinçon rigide avant porté par le premier élément intermédiaire de pliage de flèche, et
- un tirant de liaison repliable reliant le sommet du poinçon rigide avant au sommet du poinçon rigide arrière.

Selon un mode de réalisation préférentiel, les organes motorisés de repliage / dépliage de la flèche sont des vérins hydrauliques à double effet dont le corps est articulé sur un élément de flèche et dont la tige est articulée sur l'élément de flèche adjacent suivant ou précédent.

Selon une forme de réalisation particulière, le premier élément intermédiaire de pliage de flèche comporte deux sommets reliés chacun par une double triangulation latérale aux membrures inférieures dudit élément et reliés entre eux longitudinalement par une poutre portant sensiblement en son milieu une traverse, supportant le poinçon rigide avant et formant la partie supérieure d'un cadre transversal reliant rigidement les zones médianes des membrures inférieures, le premier sommet portant l'axe d'articulation transversal de l'extrémité de la tige du vérin commandant le pivotement de ce premier élément intermédiaire autour de son axe d'articulation au pied de flèche, et le deuxième sommet portant l'axe d'articulation transversal de l'extrémité du corps du vérin commandant le pivotement du deuxième élément principal de flèche autour de son articulation sur ce premier élément intermédiaire.

Suivant une caractéristique complémentaire, le poinçon rigide avant est articulé à sa base autour d'un axe transversal supporté par la traverse précitée du premier élément intermédiaire de pliage de flèche et possède à sa partie inférieure un levier venant s'appuyer sur les montants du cadre comportant ladite traverse, permettant audit poinçon de s'écarter, suivant les nécessités de montage, de sa position normale de travail qui se présente sensiblement perpendiculaire à la direction longitudinale de la flèche en position de travail.

Quant au second élément intermédiaire de pliage de flèche, celui-ci comporte, dans une forme de réalisation particulière, deux sommets décalés longitudinalement et reliés chacun par une double triangulation latérale aux membrures inférieures dudit élément, le premier sommet, de hauteur sensiblement supérieure à celle de l'autre sommet, recevant l'axe d'articulation transversal de l'extrémité de la tige du vérin commandant le pivotement de ce second élément intermédiaire de pliage de flèche autour de son axe d'articulation au deuxième élément principal de flèche et le second sommet recevant l'axe d'articulation de l'organe central de l'ensemble d'accouplement reliant la pointe de flèche au deuxième élément principal de flèche.

Suivant une caractéristique complémentaire, l'ensemble d'accouplement à trois organes articulés comprend une première bielle simple ou multiple, reliant un axe d'articulation transversal porté par la partie antérieure du deuxième élément principal de flèche à un axe d'articulation porté par une première extrémité de l'organe central, un levier coudé à deux branches formant ledit organe central, dont le coude reçoit l'articulation sur le second sommet du second élément intermédiaire de pliage de flèche, et une deuxième bielle simple ou multiple reliant un axe d'articulation traversant une lumière ménagée à l'autre extrémité de l'organe central à une articulation transversale portée par la partie postérieure de la pointe de flèche.

Selon un mode d'exécution, le tirant arrière repliable reliant le pied de flèche au sommet du poinçon rigide arrière est formé d'arrière en avant de deux éléments rigides successifs, à savoir : un premier élément simple ayant une longueur du même ordre que la longueur du poinçon rigide arrière, et un deuxième élément double ayant une longueur du même ordre que celle de la membrure supérieure du pied de flèche située sous le tirant arrière, les deux éléments de tirant étant reliés entre eux par un axe d'articulation transversal pouvant être monté dans différents trous ménagés aux extrémités en regard des deux éléments de tirant pour réaliser différentes configurations de travail : flèche sensiblement horizontale, flèche plus ou moins relevée.

Dans une forme de réalisation particulière, le tirant avant repliable reliant le deuxième élément principal de flèche au sommet du poinçon rigide avant porté par le premier élément intermédiaire de pliage de flèche est formé d'arrière en avant de trois éléments rigides successifs, à savoir : un premier élément double ayant une longueur du même ordre que la longueur du poinçon rigide avant, un deuxième élément simple et un troisième élément simple reliés entre eux de préférence par deux axes d'articulation transversaux, l'un monté sans jeu et l'autre avec jeu de manière à permettre un léger désalignement, la longueur de l'ensemble formé par ces deux derniers éléments de tirant étant du même ordre que celle de la partie du deuxième élément principal de flèche située sous le tirant avant, le premier élément et le deuxième élément de tirant étant reliés entre eux par un axe d'articulation transversal pouvant être monté dans différents trous ménagés aux extrémités en regard desdits éléments de tirant pour réaliser différentes configurations de travail : flèche sensiblement horizontale, flèche plus ou moins relevée.

Quant au tirant de liaison repliable reliant les sommets des poinçons rigides arrière et avant, ce dernier peut être formé d'arrière en avant de sept éléments rigides successifs, à savoir : un premier élément simple de section en U ouverte en direction extérieure à la flèche, un deuxième élément simple de section en U ouverte en direction de la flèche relié au premier élément par un axe transversal et comportant à son autre extrémité un dispositif de guidage, un troisième élément simple relié au deuxième élément par un axe transversal portant un galet, un quatrième élément comportant dans sa partie postérieure une glissière longitudinale à travers laquelle coulisse un axe transversal, portant également un galet, le reliant au troisième élément, un cinquième élément simple relié au quatrième élément par un axe transversal, portant également un galet, un sixième élément double relié au cinquième élément par un axe transversal portant un diabolo et comportant à sa partie antérieure une glissière longitudinale, et un septième élément simple portant deux axes transversaux situés l'un devant l'autre et traversant la glissière précédente.

Quels que soient les détails de construction, on réalise ainsi une grue à montage automatisé dont le repliage s'effectue automatiquement, c'est-à-dire sans intervention manuelle, notamment pour son transport sur route, les différents tirants se repliant contre les éléments de flèche, en tenant compte de la configuration particulière de ces éléments de flèche.

De toute façon, l'invention sera mieux comprise, à l'aide de la description qui suit, en référence au dessin schématique annexé représentant, à titre d'exemple, une forme d'exécution de cette grue à montage automatisé avec flèche repliable sur elle-même :
Figure 1 montre, en vue de côté, une grue selon l'invention en position de travail ;
Figure 2 montre la même grue, en vue de côté, en position repliée pour son transport ;
Figures 3 à 8 illustrent plusieurs phases de dépliage / repliage de la flèche de cette grue ;
Figure 9 montre en détail le premier élément intermédiaire de pliage de flèche avec le poinçon rigide avant ;
Figure 10 montre en détail le second élément intermédiaire de pliage de flèche avec l'ensemble d'accouplement à trois organes articulés ;
Figure 11 montre, en position alignée, le détail du tirant arrière reliant le pied de flèche au sommet du poinçon rigide arrière ;
Figure 12 montre, en position alignée, le détail du tirant avant reliant le deuxième élément principal de flèche au sommet du poinçon rigide avant ;
Figure 13 montre, en position alignée, le détail du tirant de liaison reliant les sommets respectifs des poinçons rigides avant et arrière.

La grue représentée schématiquement à la figure 1 comprend, de façon connue, un châssis de base fixe ou roulant 1 supportant, par l'intermédiaire d'un dispositif d'orientation 2, un châssis tournant 3 qui porte à l'arrière un lest d'équilibrage 4 et à l'avant duquel est articulé, autour d'un axe horizontal 5, un mât pliable 6 composé d'un mât de base 7 et d'un mât supérieur 8 reliés l'un à l'autre par articulation sur leur face arrière autour d'un axe horizontal 9. Cette grue est pourvue d'une flèche distributrice 10 repliable réalisée en cinq éléments successifs, reliés entre eux par des articulations autour d'axes horizontaux disposés au niveau de leurs membrures inférieures. La flèche 10 comprend trois éléments principaux de relativement grande longueur désignés respectivement comme pied de flèche 11, élément principal de flèche 12 et pointe de flèche 13, et deux éléments intermédiaires de pliage de flèche de relativement faible longueur, s'intercalant entre deux éléments de flèche principaux et désignés respectivement comme premier élément intermédiaire de pliage 14 et second élément intermédiaire de pliage 15.

Le mât supérieur 8 est relié au châssis tournant 3 par l'intermédiaire de deux haubans de dressage 16 disposés symétriquement de part et d'autre du mât 6 et articulés, l'un et l'autre, autour d'un axe horizontal 17 situé à la base du mât supérieur 8 et autour d'un axe horizontal 18 disposé à la partie arrière du châssis tournant 3.

La flèche 10 est articulée au sommet du mât 6 autour d'un axe horizontal 19 et est maintenue en position par un tirant arrière 20 reliant un point fixe 21 de la membrure supérieure 22 du pied de flèche 11 au sommet 23 d'un poinçon rigide arrière 24, incliné vers l'arrière de la grue et articulé à la base du pied de flèche 11 autour d'un axe horizontal 25, le poinçon rigide arrière 24 étant lui même maintenu en position par un tirant arrière de retenue 26 reliant le sommet 23 de ce poinçon rigide arrière 24 à un point fixe 27 disposé à la partie arrière du châssis tournant 3.

La grue est motorisée pour son montage, c'est-à-dire pour le dressage du mât 6, le relevage et le dépliage de la flèche 10. Le mât pliable 6 est motorisé pour son dépliage/repliage de façon connue par un vérin hydraulique à double effet 28.

Le pied de flèche 11 comporte une partie postérieure de hauteur réduite h1, située sous le tirant 20.

Le premier élément intermédiaire de pliage de flèche 14, intercalé entre le pied de flèche 11 et l'élément principal de flèche 12, comprend deux sommets successifs 29, 30, se présentant au niveau de la membrure supérieure 22 dudit pied de flèche 11, reliés chacun par une double triangulation latérale respectivement 31, 32 aux membrures inférieures 33 de cet élément 14, aux extrémités desquelles se situent les articulations 34 et 35 respectives sur les deux éléments de flèche principaux 11 et 12, et reliés entre eux par une poutre longitudinale 36. Comme montré en détail à la figure 9, cet élément intermédiaire de pliage de flèche 14 comporte en son milieu un cadre transversal 37, reliant rigidement les zones médianes des membrures inférieures 33 à la poutre longitudinale 36. La traverse supérieure 38 du cadre 37 supporte l'articulation, autour d'un axe horizontal 39, de la base d'un poinçon rigide avant 40 dont la partie inférieure porte un levier 41 susceptible de venir s'appuyer sur les montants 42 du cadre 37 en formant un angle aigu A en direction du pied de flèche 11 par rapport à une perpendiculaire 43 audit élément 14. Un premier vérin hydraulique à double effet 44-45 dont le corps 44 est relié à l'extrémité de la membrure supérieure 22 du pied de flèche 11 par articulation autour d'un axe horizontal 46 et dont la tige 45 est reliée au premier sommet 29 de l'élément intermédiaire de pliage de flèche 14 par articulation autour d'un axe horizontal 47, commande le pivotement du premier élément intermédiaire de pliage de flèche 14 autour de son articulation 34 sur le pied de flèche 11.

L'élément principal de flèche 12 comporte une partie antérieure de hauteur réduite h2 à l'extrémité de laquelle vient se fixer un tirant avant 48, reliant un point fixe 49 de la membrure supérieure 50 de cet élément 12 au sommet 51 du poinçon rigide avant 40 ; un tirant de liaison 52 relie les sommets respectifs 23 et 51 des deux poinçons 24 et 40. Un deuxième vérin hydraulique à double effet 53-54 dont le corps 53 est relié au deuxième sommet 30 de l'élément intermédiaire de pliage de flèche 14 par articulation autour d'un axe horizontal 55 et dont la tige 54 est reliée à l'extrémité postérieure de la membrure supérieure 50 de l'élément principal de flèche 12 par articulation autour d'un axe horizontal 56, commande le pivotement de l'élément principal de flèche 12 autour de son articulation 35 sur l'élément intermédiaire de pliage de flèche 14.

Le second élément intermédiaire de pliage de flèche 15, intercalé entre l'élément principal de flèche 12 et la pointe de flèche 13, comprend comme montré en détail à la figure 10 deux sommets successifs 57 et 58 décalés longitudinalement et aussi sensiblement en hauteur, reliés chacun par une double triangulation latérale respectivement 59, 60 aux membrures inférieures 61 de cet élément 15 ; aux extrémités desquelles se situent les articulations 62 et 63 respectives sur les deux éléments de flèche 12 et 13. Le sommet 57 le plus haut, situé en regard de l'élément principal de flèche 12, est situé dans le plan médian de la flèche 10, tandis que le sommet 58 le plus bas, situé en regard de la pointe de flèche 13 est double et est disposé sensiblement à l'aplomb des membrures inférieures 61 et au niveau de la membrure supérieure 64 de la pointe de flèche 13 lorsque les éléments de la flèche 10 sont alignés. Un troisième vérin hydraulique à double effet 65-66 dont le corps 65 est relié à l'extrémité antérieure de la membrure supérieure 50 de l'élément principal de flèche 12 par articulation autour d'un axe horizontal 67 et dont la tige 66 est reliée au premier sommet 57 de l'élément intermédiaire de pliage de flèche 15 par articulation autour d'un axe horizontal 68, commande le pivotement du second élément intermédiaire de pliage de flèche 15 autour de son articulation 62 sur l'élément principal de flèche 12. Un ensemble d'accouplement 69 réalisé en deux parties symétriques par rapport au plan médian longitudinal de la flèche 10, constituées chacune d'un levier coudé 70 et de deux doubles bielles 71 et 72, relie la pointe de flèche 13 à l'élément principal de flèche 12. Le levier coudé 70 comporte deux branches 73, 74, formant un angle obtus dont le sommet est orienté vers l'intérieur de la flèche 10, et ce levier 70 est articulé, au niveau de son coude 75, autour d'un axe horizontal 76 disposé au sommet 58 de l'élément intermédiaire de pliage de flèche 15. La première double bielle 71 réunit par deux articulations autour d'axes horizontaux 77 et 78, respectivement, la partie supérieure d'un support 79 fixé à l'extrémité avant de l'élément principal de flèche 12, et l'extrémité libre de la branche postérieure 73 du levier coudé 70. En correspondance avec la disposition des bielles 71, le support 79 est un support double, formé de deux parties symétriques par rapport au plan médian longitudinal de la flèche 10 ; la hauteur du support double 79 est sensiblement égale à celle de la flèche 10. La deuxième double bielle 72 réunit par deux articulations autour d'axes horizontaux 80 et 81, respectivement, l'extrémité libre de la branche antérieure 74 du levier coudé 70, à travers une lumière 82 ménagée à cette extrémité, et l'extrémité arrière de la membrure supérieure 64 de la pointe de flèche 13.

La pointe de flèche 13 est de hauteur réduite h3 sur toute sa longueur, par rapport à la hauteur maximale H de la flèche 10.

Les cinq éléments successifs 11, 14, 12, 15, 13, de la flèche 10 étant en position alignée comme montré aux figures 1 et 3, les vérins 44-45, 53-54, 65-66 entièrement sortis et l'ensemble d'accouplement 69 sont sensiblement alignés avec la membrure supérieure 22, 50, 64 de la flèche 10.

Comme montré à la figure 11, le tirant arrière 20, reliant le pied de flèche 11 au sommet 23 du poinçon rigide arrière 24, est formé d'arrière en avant de deux éléments rigides successifs 83 et 84, à savoir : un premier élément simple 83 dont la longueur est du même ordre que la longueur du poinçon rigide arrière 24, et un deuxième élément double 84 dont la longueur est du même ordre que celle de la membrure supérieure 22 du pied de flèche 11 située sous le tirant arrière 20. Les deux éléments 83 et 84 sont reliés entre eux par un axe d'articulation transversal pouvant être monté dans différents trous 85 ménagés aux extrémités en regard desdits éléments 83 et 84.

En utilisant les différents brochages possibles, on obtient soit une flèche 10 horizontale, soit une flèche 10 plus ou moins relevée.

Comme montré à la figure 12, le tirant avant 48, reliant l'élément principal de flèche 12 au sommet 51 du poinçon rigide avant 40, est formé d'arrière en avant de trois éléments rigides successifs 86 ,87 et 88, à savoir : un premier élément double 86 dont la longueur est du même ordre que la longueur du poinçon rigide avant 40, un deuxième élément simple 87 et un troisième élément simple 88. Les deuxième et troisième éléments 87 et 88 sont reliés entre eux par deux axes d'articulation transversaux 89 et 90, l'un monté sans jeu et l'autre avec jeu de manière à permettre un léger désalignement, la longueur de l'ensemble formé par ces deux derniers éléments 87 et 88 étant du même ordre que celle de la partie du deuxième l'élément principal de flèche 12 située sous le tirant avant 48. Les deux premiers éléments 86 et 87 sont reliés entre eux par un axe d'articulation transversal pouvant être monté dans différents trous 91 ménagés aux extrémités en regard desdits éléments 86 et 87.

De la même façon que pour le tirant arrière 20, on peut allonger ou raccourcir le tirant avant 48 en utilisant les différents brochages possibles, pour obtenir soit une flèche 10 horizontale, soit une flèche 10 plus ou moins relevée.

Comme montré à la figure 13, le tirant de liaison 52 reliant les sommets respectifs 23 et 51 des poinçons rigides arrière 24 et avant 40 est formé suivant cet ordre de sept éléments rigides successifs. Un premier élément simple 92 de section en U ouverte en direction extérieure à la flèche 10, un deuxième élément simple 93 de section en U ouverte en direction de la flèche relié au premier élément 92 par un axe transversal 94 et comportant à son autre extrémité un dispositif de guidage 95, un troisième élément simple 96 relié au deuxième élément 93 par un axe transversal 97 portant un galet en matière plastique, un quatrième élément 98 comportant dans sa partie postérieure une glissière longitudinale 99 à travers laquelle est susceptible de coulisser un axe transversal 100, portant également un galet en matière plastique, le reliant au troisième élément 96, un cinquième élément simple 101 relié au quatrième élément 98 par un axe transversal 102, portant également un galet en matière plastique, un sixième élément double 103 relié au cinquième élément 101 par un axe transversal 104 portant un diabolo en matière plastique et comportant une glissière longitudinale 105, un septième élément simple 106 portant deux axes transversaux 107 et 108, situés l'un devant l'autre et traversant tous deux la glissière précédente 105.

A partir de la position dépliée montrée à la figure 1, le repliage automatisé de la flèche 10 illustré aux figures 3 à 8 s'effectue séquentiellement de la manière décrite ci-après.

Dans un premier temps, en actionnant le vérin hydraulique à double effet 65-66 dans le sens rentrant, la tige 66 s'enfonce dans le corps 65 du vérin et la distance entre les deux articulations 67 et 68 portées respectivement par l'élément principal de flèche 12 et par le second élément intermédiaire de pliage de flèche 15 se raccourcit. De ce fait, l'ensemble constitué des deux éléments de flèche 13 et 15 pivote autour de l'articulation 62 de la flèche 10. En même temps, la distance entre les articulations 81 et 77 portées respectivement par la pointe de flèche 13 et par l'élément principal de flèche 12 se raccourcit également, entraînant la rotation du levier coudé 70 autour de l'articulation 76 du second élément intermédiaire de pliage de flèche 15 et en conséquence le pivotement de la pointe de flèche 13 autour de l'articulation 63 de la flèche 10.

On constate ainsi que, simultanément, le second élément intermédiaire de pliage de flèche 15 et la pointe de flèche 13 pivotent respectivement autour des articulations 62 et 63 de la flèche 10, en passant par la position intermédiaire de la figure 4 jusqu'à ce que la pointe de flèche 13 soit située entièrement au-dessus de l'élément principal de flèche 12.

Dans cette configuration montrée à la figure 5 et détaillée à la figure 10, on voit que la pointe de flèche 13 est renversée et occupe une position sensiblement écartée de l'élément principal de flèche 12 pour laisser passer le tirant avant 48, tandis que l'axe 80 reliant la double bielle 72 à la lumière 82 du levier coudé 70 occupe la position la plus proche de l'axe d'articulation 76.

Dans un deuxième temps, en actionnant le vérin hydraulique à double effet 53-54 dans le sens rentrant, la tige 54 s'enfonce dans le corps 53 et la distance entre les deux articulations 55 et 56 portées respectivement par le premier élément intermédiaire de pliage de flèche 14 et par l'élément principal de flèche 12 se raccourcit. De ce fait, l'ensemble constitué des éléments de flèche 12, 15, 13 repliés pivote autour de l'articulation 35 de la flèche 10. En même temps, comme montré à la figure 6, le tirant avant 48 se détend en se pliant au niveau de son articulation 91 tandis que le poinçon avant 40 pivote vers l'arrière autour de son articulation 39 portée par le premier élément intermédiaire de pliage de flèche 14 jusqu'à venir en butée par son levier inférieur 41 sur les montants 42 du cadre 37 également porté par le premier élément intermédiaire de pliage de flèche 14. Le pivotement vers l'arrière du poinçon avant 40 provoque simultanément la détente du tirant de liaison 52 dont les éléments arrière 92, 93, 96 viennent reposer sur le tirant arrière 20 encore tendu en se centrant grâce au dispositif de guidage 95 de l'élément 93. En fin d'opération, lorsque le vérin hydraulique à double effet 53-54 est entièrement rentré, la flèche 10 se présente comme montré à la figure 7, c'est-à-dire avec l'élément principal de flèche 12 vertical se présentant perpendiculairement au premier élément intermédiaire de pliage de flèche 14 encore aligné avec le pied de flèche 11, tandis que la pointe de flèche 13 occupe, sous son poids propre, une position suspendue à son articulation 63 avec le second élément intermédiaire de pliage de flèche 15, et que le tirant avant 48 se présente replié, contre le poinçon avant 40 et contre la membrure supérieure 50 de l'élément principal de flèche 12, autour de son articulation 91.

Dans un troisième temps, en actionnant le vérin hydraulique à double effet 44-45 dans le sens rentrant, la tige 45 s'enfonce dans le corps 44 de ce vérin et la distance entre les articulations 46 et 47 portées respectivement par le pied de flèche 11 et par le premier élément intermédiaire de pliage de flèche 14 se raccourcit. De ce fait, l'ensemble constitué des éléments de flèche 14, 12, 15, 13 repliés pivote autour de l'articulation 34 de la flèche 10. En même temps le tirant de liaison 52 se replie et se raccourcit en prenant appui respectivement sur le corps 44 du vérin 44-45 par l'intermédiaire du diabolo en matière plastique porté par l'axe d'articulation 104 de l'élément 101 du tirant 52, sur la membrure supérieure 22 du pied de flèche 11 par l'intermédiaire du galet en matière plastique porté par l'axe d'articulation 102 entre les éléments 98, 101 du tirant 52, et sur le tirant 20 encore tendu par l'intermédiaire des galets en matière plastique portés par les axes d'articulation 97 et 100 des éléments 93 et 96 du tirant 52, tandis que les axes d'articulation 100 et 104 se déplacent respectivement le long des glissières 99 et 105 des éléments 98 et 103 de ce même tirant 52. Le fonctionnement du vérin 44-45 est arrêté lorsque la flèche 10 se trouve dans la position montrée à la figure 8, et détaillée à la figure 9, pour que le repliage de la grue dans son ensemble puisse s'effectuer normalement comme connu en soi en repliant le mât 6. Tandis que le mât 6 se replie, le poinçon arrière 24 pivote vers l'avant autour de son articulation 25, les tirants arrière 20 et de liaison 52 se replient ensemble et le pied de flèche 11 se rabat au-dessus du mat supérieur 8 en pivotant autour de son articulation 19. Lorsque le mât 6 et le pied de flèche 11 sont entièrement repliés, on actionne de nouveau le vérin hydraulique à double effet 44-45 dans le sens rentrant jusqu'à arriver à la position entièrement repliée de transport montrée à la figure 2.

Il va de soi que, pour procéder au dépliage de la grue à partir de la position repliée de la figure 2, en particulier au dépliage de la flèche 10, on commande séquentiellement les manoeuvres inverses en passant par les phases illustrées aux figures 8 à 3.

On réalise ainsi une grue à montage automatisé dont le repliage de la flèche 10 s'effectue sur elle-même, en "spirale".

L'on ne s'éloignerait pas du cadre de l'invention :
- par des modifications constructives de détail, concernant par exemple le sens de montage des vérins dont le corps et la tige peuvent être inversés, ou encore la structure des différents tirants ;
- par une application du même principe à une grue à mât télescopique, et non pas à mât pliable ;
- par l'utilisation d'un dispositif arrière de retenue autre que le tirant arrière de retenue décrit et représenté.

## Revendications

1. Grue à montage automatisé avec flèche repliable sur elle-même, comprenant un mât (6), notamment un mât pliable en deux parties (7,8), l'une inférieure et l'autre supérieure, reliées entre elles par articulation autour d'un axe horizontal (9), ou un mât télescopique, une flèche (10) articulée (en 19) au sommet du mât (6) réalisée en plusieurs éléments successifs (11 à 15) articulés entre eux (en 34,35,62,63) au niveau de leurs membrures inférieures avec des éléments de flèche principaux (11,12,13) de relativement grande longueur et des éléments intermédiaires de pliage de flèche (14,15) de relativement faible longueur s'intercalant entre deux éléments de flèche principaux (11, 12, 13), la flèche (10) étant soutenue par un ensemble de tirants (20,48,52) et de poinçons (40) relié au sommet (23) d'un poinçon rigide (24) arrière lui-même articulé (en 25) au sommet du mât (6) ou sur la partie postérieure de la flèche (10), et un dispositif arrière de retenue (26) reliant le sommet (23) du poinçon rigide arrière (24) à la partie arrière d'un châssis tournant (3) qui est situé à la base du mât (6) et qui porte un lest d'équilibrage (4), la partie inférieure (7) du mât (6) étant articulée autour d'un axe horizontal (5) sur l'avant du châssis tournant (3), tandis qu'un organe motorisé, tel que vérin (28), commande le repliage/dépliage ou le télescopage du mât (6) et que d'autres organes motorisés (44-45, 53-54, 65-66) commandent le repliage/dépliage de la flèche (10), caractérisée en ce que la flèche (10) comprend :
- un premier élément principal de flèche désigné comme pied de flèche (11), de hauteur réduite (hl) dans sa partie postérieure,
- un premier élément intermédiaire de pliage de flèche (14), relié directement au pied de flèche (11) par un organe motorisé (44-45) commandant le pivotement de cet élément intermédiaire (14) autour de son axe d'articulation (34) audit pied de flèche (11), et portant par dessus un poinçon rigide avant (40),
- un deuxième élément principal de flèche (12) de longueur sensiblement égale à la longueur du pied de flèche (11) précédent et de hauteur réduite (h2) dans sa partie antérieure, relié directement au premier élément intermédiaire de pliage de flèche (14) par un organe motorisé (53-54) commandant le pivotement de cet élément principal (12) autour de son axe d'articulation (35) audit premier élément intermédiaire de pliage de flèche (14),
- un second élément intermédiaire de pliage de flèche (15), relié directement à l'élément principal de flèche (12) précédent par un organe motorisé (65-66) commandant le pivotement de ce second élément intermédiaire de pliage de flèche (15) autour de son axe d'articulation (62) au deuxième élément principal de flèche (12), et portant un ensemble d'accouplement (69) du deuxième élément principal de flèche (12) à un troisième élément principal de flèche (13) désigné comme pointe de flèche,
- la pointe de flèche (13), de hauteur (h3) adaptée de telle façon qu'elle vienne se loger dans l'espace ménagé entre la partie postérieure de hauteur réduite (hl) du pied de flèche (11) et la partie antérieure de hauteur réduite (h2) du deuxième élément principal de flèche (12) lorsque la grue est en position repliée pour son transport,
- un tirant arrière repliable (20) reliant le pied de flèche (11) au sommet (23) du poinçon rigide arrière (24),
- un tirant avant repliable (48) reliant le deuxième élément principal de flèche (12) au sommet (51) du poinçon rigide avant (40) porté par le premier élément intermédiaire de pliage de flèche (14), et
- un tirant de liaison repliable (52) reliant le sommet (51) du poinçon rigide avant (40) au sommet (23) du poinçon rigide arrière (24).

2. Grue à montage automatisé avec flèche repliable sur elle-même selon la revendication 1, caractérisée en ce que les organes motorisés de repliage/dépliage de la flèche (10) sont des vérins hydrauliques à double effet (44-45, 53-54, 65-66) dont le corps (44,53,65) est articulé sur un élément de flèche et dont la tige (45,54,66) est articulée sur l'élément de flèche adjacent suivant ou précédent.

3. Grue à montage automatisé avec flèche repliable sur elle-même selon la revendication 2, caractérisée en ce que le premier élément intermédiaire de pliage de flèche (14) comporte deux sommets (29,30) reliés chacun par une double triangulation latérale (31,32) aux membrures inférieures (33) dudit élément (14) et reliés entre eux longitudinalement par une poutre (36) portant sensiblement en son milieu une traverse (38), supportant le poinçon rigide avant (40) et formant la partie supérieure d'un cadre transversal (37) reliant rigidement les zones médianes des membrures inférieures (33), le premier sommet (29) portant l'axe d'articulation transversal (47) de l'extrémité de la tige (45) du vérin (44-45) commandant le pivotement de ce premier élément intermédiaire (14) autour de son axe d'articulation (34) au pied de flèche (11), et le deuxième sommet (30) portant l'axe d'articulation transversal (55) de l'extrémité du corps (53) du vérin (53-54) commandant le pivotement du deuxième élément principal de flèche (12) autour de son articulation (35) sur ce premier élément intermédiaire (14).

4. Grue à montage automatisé avec flèche repliable sur elle-même selon la revendication 3, caractérisée en ce que le poinçon rigide avant (40) est articulé à sa base autour d'un axe transversal (39) supporté par la traverse (38) précitée du premier élément intermédiaire de pliage de flèche (14) et possède à sa partie inférieure un levier (41) venant s'appuyer sur les montants (42) du cadre (37) comportant ladite traverse (38), permettant audit poinçon (40) de s'écarter, suivant les nécessités de montage, de sa position normale de travail qui se présente sensiblement perpendiculaire à la direction longitudinale de la flèche (10) en position de travail.

5. Grue à montage automatisé avec flèche repliable sur elle-même selon l'une quelconque des revendications 2 à 4, caractérisée en ce que le second élément intermédiaire de pliage de flèche (15) comporte deux sommets (57,58) décalés longitudinalement et reliés par une double triangulation latérale (59,60) aux membrures inférieures (61) dudit élément (15), le premier sommet (57), de hauteur sensiblement supérieure à celle de l'autre sommet (58), recevant l'axe d'articulation transversal (68) de l'extrémité de la tige (66) du vérin (65-66) commandant le pivotement de ce second élément intermédiaire de pliage de flèche (15) autour de son axe d'articulation (62) au deuxième élément principal de flèche (12) et le second sommet (58) recevant l'axe d'articulation (76) de l'organe central (70) de l'ensemble d'accouplement (69) reliant la pointe de flèche (13) au deuxième élément principal de flèche (12).

6. Grue à montage automatisé avec flèche repliable sur elle-même selon la revendication 5, caractérisée en ce que l'ensemble d'accouplement (69) à trois organes articulés (70,71,72) comprend une première bielle (71) simple ou multiple, reliant un axe d'articulation transversal (77) porté par la partie antérieure du deuxième élément principal de flèche (12) à un axe d'articulation (78) porté par une première extrémité de l'organe central (70), un levier coudé (70) à deux branches (73,74) formant ledit organe central, dont le coude (75) reçoit l'articulation (76) sur le second sommet (58) du second élément intermédiaire de pliage de flèche (15), et une deuxième bielle (72) simple ou multiple reliant un axe d'articulation (80) traversant une lumière (82) ménagée à l'autre extrémité de l'organe central (70) à une articulation transversale (81) portée par la partie postérieure de la pointe de flèche (13).

7. Grue à montage automatisé avec flèche repliable sur elle-même selon l'une quelconque des revendications 1 à 6, caractérisée en ce que le tirant arrière repliable (20) reliant le pied de flèche (11) au sommet (23) du poinçon rigide arrière (24) est formé d'arrière en avant de deux éléments rigides successifs (83,84), à savoir : un premier élément simple (83) ayant une longueur du même ordre que la longueur du poinçon rigide arrière (24), et un deuxième élément double (84) ayant une longueur du même ordre que celle de la membrure supérieure (22) du pied de flèche (11) située sous le tirant arrière (20), les deux éléments de tirant (83,84) étant reliés entre eux par un axe d'articulation transversal pouvant être monté dans différents trous (85) ménagés aux extrémités en regard des deux éléments de tirant (83,84) pour réaliser différentes configurations de travail : flèche (10) sensiblement horizontale, flèche (10) plus ou moins relevée.

8. Grue à montage automatisé avec flèche repliable sur elle-même selon l'une quelconque des revendications 1 à 7, caractérisée en ce que le tirant avant repliable (48) reliant le deuxième élément principal de flèche (12) au sommet (51) du poinçon rigide avant (40) porté par le premier élément intermédiaire de pliage de flèche (14) est formé d'arrière en avant de trois éléments rigides successifs (86,87,88), à savoir : un premier élément double (86) ayant une longueur du même ordre que la longueur du poinçon rigide avant (40), un deuxième élément simple (87) et un troisième élément simple (88) reliés entre eux de préférence par deux axes d'articulation transversaux (89,90), l'un monté sans jeu et l'autre avec jeu de manière à permettre un léger désalignement, la longueur de l'ensemble formé par ces deux derniers éléments de tirant (87,88) étant du même ordre que celle de la partie du deuxième élément principal de flèche (12) située sous le tirant avant (48), le premier élément (86) et le deuxième élément de tirant (87) étant reliés entre eux par un axe d'articulation transversal pouvant être monté dans différents trous (91) ménagés aux extrémités en regard desdits éléments de tirant (86,87) pour réaliser différentes configurations de travail : flèche (10) sensiblement horizontale, flèche (10) plus ou moins relevée.

9. Grue à montage automatisé avec flèche repliable sur elle-même selon l'une quelconque des revendications 2 à 8, caractérisée en ce que le tirant de liaison repliable (52) reliant les sommets respectifs (23,51) des poinçons rigides arrière (24) et avant (40) est formé d'arrière en avant de sept éléments rigides successifs (92,93,96, 98,101,103,106), à savoir : un premier élément simple (92) de section en U ouverte en direction extérieure à la flèche (10), un deuxième élément simple (93) de section en U ouverte en direction de la flèche (10) relié au premier élément (92) par un axe transversal (94) et comportant à son autre extrémité un dispositif de guidage (95), un troisième élément simple (96) relié au deuxième élément (93) par un axe transversal (97) portant un galet, un quatrième élément (98) comportant dans sa partie postérieure une glissière longitudinale (99) à travers laquelle coulisse un axe transversal (100), portant également un galet, le reliant au troisième élément (96), un cinquième élément simple (101) relié au quatrième élément (98) par un axe transversal (102), portant également un galet, un sixième élément double (103) relié au cinquième élément (101) par un axe transversal (104) portant un diabolo et comportant à sa partie antérieure une glissière longitudinale (105), et un septième élément simple (106) portant deux axes transversaux (107,108) situés l'un devant l'autre et traversant la glissière précédente (105).

## Claims

1. Automated-erection crane with a jib which folds on itself, comprising a mast (6), notably a foldable mast in two parts (7, 8), one lower and the other upper, connected together by articulation about a horizontal shaft (9), or a telescopic mast, a jib (10) articulated (at 19) at the top of the mast (6), produced in several successive elements (11 to 15) articulated on each other (at 34, 35, 62, 63) at their bottom booms with main jib elements (11, 12, 13) of relatively great length and intermediate jib folding elements (14, 15) of relatively short length interposed between two main jib elements (11, 12, 13), the jib (10) being supported by a set of ties (20, 48, 52) and stanchions (40) connected to the top (23) of a rear rigid stanchion (24) itself articulated (at 25) at the top of the mast (6) or on the rear part of the jib (10), and a rear holding device (26) connecting the top (23) of the rear rigid stanchion (24) to the rear part of a rotating chassis (3) which is situated at the base of the mast (6) and which carries a balancing ballast (4), the lower part (7) of the mast (6) being articulated about a horizontal shaft (5) on the front of the rotating chassis (3), whilst a motorised member, such as a ram (23), controls the folding/unfolding or telescoping of the mast (6) and other motorised members (44-45, 53-54, 65-66) control the folding/unfolding of the jib (10), characterised in that the jib (10) comprises:
- a first main jib element referred to as the jib foot (11), of reduced height (h1) in its rear part,
- a first intermediate folding element (14), connected directly to the jib foot (11) by a motorised member (44-45) controlling the pivoting of this intermediate element (14) about its shaft (34) for articulation on the said jib foot (11), and carrying on top a front rigid stanchion (40),
- a second main jib element (12) with a length substantially equal to the length of the above-mentioned jib foot (11) and of reduced height (h2) in its rear part, connected directly to the first intermediate jib folding element (14) by a motorised member (53-54) controlling the pivoting of this main element (12) about its shaft (35) for articulation on the said intermediate jib folding element (14),
- a second intermediate jib folding element (15), connected directly to the above-mentioned main jib element (12) by a motorised member (65-66) controlling the pivoting of this second intermediate jib folding element (15) about its shaft (62) for articulation on the second main jib element (12), and carrying an assembly (69) for coupling the second main jib element (12) to a third main jib element (13) referred to as the jib point,
- the jib point (13), with a height (h3) adapted so that it comes to be housed in the space formed between the reduced-height rear part (h1) of the jib foot (11) ad the reduced-height rear part (h2) of the second main jib element (12) when the crane is in the folded position for its transportation.
- a foldable rear tie (20) connecting the jib foot (11) to the top (23) of the rear rigid stanchion (24),
- a foldable front tie (48) connecting the second main jib element (12) to the top (51) of the front rigid stanchion (40) carried by the first intermediate jib folding element (14), and
- a foldable connecting tie (52) connecting the top (51) of the front rigid stanchion (40) to the top (23) of the rear rigid stanchion (24).

2. Automated-erection crane with a jib which can be folded on itself according to Claim 1, characterised in that the motorised members for folding/unfolding the jib (10) are double-acting hydraulic rams (44-45, 53-54, 65-66) whose body (44, 53, 65) is articulated on a jib element and whose rod (45, 54, 66) is articulated on the following or preceding adjacent jib element.

3. Automated-erection crane with a jib which can be folded on itself according to Claim 2, characterised in that the first intermediate jib folding element (14) with two tops (29, 30) each connected by a double lateral triangulation (31, 32) to the bottom booms (33) of the said element (14) and connected together longitudinally by a beam (36) carrying, substantially at its middle, a cross member (38), supporting the front rigid stanchion (40) and forming the top part of a transverse frame (37) rigidly connecting the middle areas of the bottom booms (33), the first top (29) carrying the transverse articulation shaft (47) for the end of the rod (45) of the ram (44-45) controlling the pivoting of this first intermediate element (14) about its articulation shaft (34) on the jib foot (11), ad the second top (30) carrying the transverse articulation shaft (55) for the end of the body (53) of the ram (53-54) controlling the pivoting of the second main jib element (12) about its articulation (35) on this first intermediate element (14).

4. Automated-erection crane with a jib which can be folded on itself according to Claim 3, characterised in that the front rigid stanchion (40) is articulated at its base about a transverse shaft (39) supported by the aforementioned cross member (38) of the first intermediate jib folding element (14) and has at its bottom part a lever (41) coming to bear on the uprights (42) on the frame (37) including the said cross member (38), enabling the said stanchion (40) to move away, according to the erection requirements, from its normal working position which is substantial perpendicular to the longitudinal direction of the jib (10) in the working position.

5. Automated-erection crane with a jib which can be folded on itself according to any one of Claims 2 to 4, characterised in that the second intermediate jib folding element (15) has two tops (57, 58) offset longitudinally and connected by a double lateral triangulation (59, 60) to the bottom booms (61) of the said element (15), the first top (57), with a height substantially greater than that of the other top (58), receiving the transverse articulation shaft (68) for the end of the rod (66) of the ram (65-66) controlling the pivoting of this second intermediate jib folding element (15) about its articulation shaft (62) on the second main jib element (12) and the second top (58) receiving the articulation shaft (76) for the central member (70) of the coupling assembly (69) connecting the jib point (13) to the second main jib element (12).

6. Automated-erection crane with a jib which can be folded on itself according to Claim 5, characterised in that the coupling assembly (69) with three articulated members (70, 71, 72) comprises a first single or multiple link (71), connecting a transverse articulation shaft (77) carried by the front part of the second main jib element (12) to an articulation shaft (78) carried by a first end of the central member (70), an angled lever (70) with two arms (73, 74) forming the said central member, whose elbow (75) receives the articulation (76) on the second top (58) of the second intermediate jib folding element (15), and a second single or multiple link (72) connecting a articulation shaft (80) passing through an aperture (82) provided at the other end of the central member (70) to a transverse articulation (81) carried by the rear part of the jib point (13).

7. Automated-erection crane with a jib which can be folded on itself according to any one of Claims 1 to 6, characterised in that the foldable rear tie (20) connecting the jib foot (12) to the top (23) of the rear rigid stanchion (24) is formed, from rear to front, by two successive rigid elements (83, 84), namely: a first single element (83) having a length of the same order as the length of the rear rigid stanchion (24), and a second double element (84) having a length of the same order as that of the top boom (22) of the jib foot (11) situated underneath the rear tie (20), the two tie elements (83, 84) being connected together by a transverse articulation shaft which can be mounted in different holes (85) provided at the facing ends of the two tie elements (83, 84) in order to produce different working configurations: jib (10) substantially horizontal, jib (10) more or less raised.

8. Automated-erection crane with a jib which can be folded on itself according to any one of Claims 1 to 7, characterised in that the foldable front tie (48) connecting the second main jib element (12) to the top (51) of the front rigid stanchion (40) carried by the first intermediate jib folding element (14) is formed from rear to front by three successive rigid elements (86, 87, 88), namely: a first double element (86) having a length of the same order as the length of the front rigid stanchion (40), a second single element (87) and a third single element (88) preferably connected together by two transverse articulation shafts (89, 90), one mounted without clearance and the other with clearance so as to allow a slight skew, the length of the assembly formed by these last two elements of the tie (87, 88) being of the same order as that of the part of the second main jib element (12) situated underneath the front tie (48), the first tie element (86) ad the second tie element (87) being connected together by a transverse articulation shaft which can be mounted in different holes (91) provided at the facing ends of the said tie elements (86, 87) in order to produce different working configurations: jib (10) substantially horizontal, jib (10) more or less raised.

9. Automated-erection crane with a jib which can be folded on itself according to any one of Claims 2 to 8, characterised in that the foldable connecting tie (52) connecting the respective tops (23, 51) of the rear (24) and front (40) rigid stanchions is formed from rear to front by seven successive rigid elements (92, 93, 96, 98, 101, 103, 106), namely: a first single element (92) with a cross section in the shape of a U open in the direction external to the jib (10), a second single element (93) with a cross section in the shape of a U open in the direction of the jib (10) connected to the first element (92) by a transverse shaft (92) and having a guidance device (95) at its other end, a third single element (96) connected to the second element (93) by a transverse shaft (97) carrying a wheel, a fourth element (98) having in its rear part a longitudinal runner (99) through which there slides a transverse shaft (100), also carrying a wheel, connecting it to the third element (96), a fifth single element (101) connected to the fourth element (98) by a transverse shaft (102), also carrying a wheel, a sixth double element (103) connected to the fifth element (101) by a transverse shaft (104) carrying a twin-wheel unit and having at its front part a longitudinal runner (105), and a seventh single element (106) carrying two transverse shafts (107, 108) situated one in front of the other and passing through the above-mentioned runner (105).

## Patentansprüche

1. Automatisch aufrichtbarer Kran mit Ausleger, der auf sich selbst zusammenlegbar ist, umfassend einen Mast (6), insbesondere einen in zwei Teile (7,8) zusammenlegbaren Mast, einem unteren und einem oberen Teil, die miteinander durch Gelenk um eine horizontale Achse (9) verbunden sind, oder einen Teleskop-Mast, einen Ausleger (10), der (bei 19) an der Spitze des Mastes (6) angelenkt ist und aus mehreren aufeinanderfolgenden Elementen (11 bis 15) besteht, die in Höhe ihrer unteren Stäbe eine Gelenkverbindung (bei 34, 35, 62, 63) mit Ausleger-Hauptelementen (11, 12, 13) von relativ großer Länge und Zwischenelementen (14, 15) von relativ geringer Länge zum Zusammenlegen des Auslegers, die sich zwischen zwei Ausleger-Hauptelementen befinden (11, 12, 13) aufweisen, wobei der Ausleger (10) durch eine Einheit von Zugelementen (20, 48, 52) und Stützstäben (40), die mit der Spitze (23) eines starren hinteren Stützstabes (24) verbunden ist, der seinerseits (bei 25) an der Spitze des Mastes (6) oder am hinteren Teil des Auslegers (10) angelenkt ist, und eine hintere Rückhaltevorrichtung (26) gehalten ist, die die Spitze (23) des hinteren starren Stützstabes (24) mit dem hinteren Teil eines Drehgestells (3) verbindet, das an der Basis des Mastes (6) angeordnet ist und das eine Ausgleichslast (4) trägt, wobei der untere Teil (7) des Mastes (6) um eine horizontale Achse (5) am Vorderteil des Drehgestells (3) angelenkt ist, während eine Motor-Einheit, wie eine Winde (28), das Aufrichten / Zusammenlegen oder die Teleskopbewegung des Mastes (6) steuert und andere Motor-Einheiten (44-45, 53-54, 65-66) das Aufrichten / Zusammenlegen des Auslegers (10) steuern, **dadurch gekennzeichnet, daß** der Ausleger (10) umfaßt:
- ein erstes Ausleger-Hauptelement, das als Ausleger-Fuß (11) bezeichnet wird, mit reduzierter Höhe (h1) in seinem hinteren Bereich,
- ein erstes Zwischenelement (14) zum Zusammenlegen des Auslegers, das direkt mit dem Ausleger-Fuß (11) durch eine Motor-Einheit (44-45) verbunden ist, die das Schwenken dieses Zwischenelements (14) um seine Gelenkachse (34) am Ausleger-Fuß (11) steuert und oben einen vorderen starren Stützstab (40) trägt,
- ein zweites Ausleger-Hauptelement (12) von ungefähr gleicher Länge wie die Länge des vorgenannten Ausleger-Fusses (11) und mit reduzierter Höhe (h2) in seinem vorderen Bereich, das direkt mit dem ersten Zwischenelement (14) zum Zusammenlegen des Auslegers über eine Motor-Einheit (53-54) verbunden ist, die das Schwenken dieses Hauptelements (12) um seine Gelenkachse (35) am ersten Zwischenelement zum Zusammenlegen des Auslegers (14) steuert,
- ein zweites Zwischenelement (15) zum zusammenlegen des Auslegers; das direkt mit dem vorgenannten Ausleger-Hauptelement (12) über eine Motor-Einheit (65-66) verbunden ist, die das Schwenken dieses zweiten Zwischenelements (15) zum Zusammenlegen des Auslegers um seine Gelenkachse (62) am zweiten Hauptelement des Auslegers (12) steuert und eine Kupplungseinheit (69) vom zweiten Ausleger-Hauptelement (12) zu einem dritten Ausleger-Hauptelement (13) trägt, das als Auslegerspitze bezeichnet wird, wobei
- die Auslegerspitze (13), deren Höhe (h3) so angepaßt ist, daß sie in den zwischen dem hinteren höhenreduzierten Teil (h1) des Auslegerfusses (11) und dem vorderen höhenreduzierten Teil (h2) des zweiten Ausleger-Hauptelements (12) gebildeten Raum hineinpaßt, wenn sich der Kran für seinen Transport in zusammengelegtem Zustand befindet,
- ein hinteres zusammenlegbares Zugelement (20), das den Auslegerfuß (11) mit der Spitze (23) des starren hinteren Stützstabes (24) verbindet,
- ein vorderes zusammenlegbares Zugelement (48), das das zweite Ausleger-Hauptelement (12) mit der Spitze (51) des starren vorderen Stützstabes (40) verbindet, der von dem ersten Zwischenelement (14) zum Zusammenlegen des Auslegers getragen ist, und
- ein zusammenlegbares Verbindungszugelement (52), das die Spitze (51) des vorderen starren Stützstabes (40) mit der Spitze (23) des hinteren starren Stützstabes (24) verbindet.

2. Automatisch aufrichtbarer Kran mit Ausleger, der auf sich selbst zusammenlegbar ist, nach Anspruch 1, **dadurch gekennzeichnet, daß** die Motor-Einheiten für das Aufrichten / Zusammenlegen des Auslegers (10) hydraulische Winden mit doppelter Wirkung (44-45, 53-54, 65-66) sind, deren Körper (44, 53, 65) auf einem Auslegerelement angelenkt ist und deren Spindel (45, 54, 66) auf dem benachbarten folgenden oder vorhergehenden Auslegerelement angelenkt ist.

3. Automatisch aufrichtbarer Kran mit Ausleger, der auf sich selbst zusammenlegbar ist, nach Anspruch 2, **dadurch gekennzeichnet, daß** das erste Zwischenelement (14) zum Zusammenlegen des Auslegers zwei Spitzen (29, 30) umfaßt, die jeweils durch eine doppelte seitliche Dreieckskonfiguration (31, 32) mit den unteren Stäben (33) dieses Elements (14) verbunden sind und untereinander in der Längsrichtung durch einen Träger (36) verbunden sind, der etwa in seiner Mitte einen Querträger (38) besitzt, der den vorderen starren Stützstab (40) trägt und den oberen Teil eines Querrahmens (37) bildet, der in starrer Weise die mittleren Bereiche der unteren Stäbe (33) verbindet, wobei die erste Spitze (29) die Quergelenkachse (47) des Endes der Spindel (45) der Winde (44-45) trägt, die das Schwenken dieses ersten Zwischenelements (14) um seine Gelenkachse (34) am Auslegerfuß (11) steuert, und die zweite Spitze (30) die Quergelenkachse (55) des Endes des Körpers (53) der Winde (53-54) trägt, die das Schwenken des zweiten Ausleger-Hauptelements (12) um seine Gelenkverbindung (35) an diesem ersten Zwischenelement (14) steuert.

4. Automatisch aufrichtbarer Kran mit Ausleger, der auf sich selbst zusammenlegbar ist, nach Anspruch 3, **dadurch gekennzeichnet, daß** der vordere starre Stützstab (40) an seiner Basis um eine Querachse (39) angelenkt ist, die durch den vorgenannten Querträger (38) des ersten Zwischenelements (14) zum Zusammenlegen des Auslegers gehalten ist und an ihrem unteren Bereich einen Hebel (41) besitzt, der sich auf den Stützen (42) des Rahmens (37) abstützen kann, der den genannten Querträger (38) umfaßt, wodurch es dem Stützstab (40) möglich ist, sich je nach den Erfordernissen der Montage von seiner normalen Arbeitsposition zu entfernen, die sich etwa senkrecht zur Längsrichtung des Auslegers (10) befindet.

5. Automatisch aufrichtbarer Kran mit Ausleger, der auf sich selbst zusammenlegbar ist nach irgendeinem der Ansprüche 2 bis 4, **dadurch gekennzeichnet, daß** das zweite Zwischenelement (15) zum Zusammenlegen des Auslegers zwei Spitzen (57, 58) umfaßt, die der Länge nach versetzt sind und durch eine doppelte seitliche Dreieckskonfiguration (59, 60) mit den unteren Stäben (61) dieses Elements (15) verbunden sind, wobei die erste Spitze (57) mit deutlich größerer Höhe als die andere Spitze (58), die Quergelenkachse (68) des Endes der Spindel (66) der Winde (65-66) aufnimmt, die das Schwenken dieses zweiten Zwischenelements (15) zum Zusammenlegen des Auslegers um seine Gelenkachse (62) am zweiten Ausleger-Hauptelement (12) steuert und die zweite Spitze (58) die Gelenkachse (76) des Zentralteils (70) der Kupplungseinheit (69) aufnimmt, die die Auslegerspitze (13) mit dem zweiten Ausleger-Hauptelement (12) verbindet.

6. Automatisch aufrichtbarer Kran mit Ausleger, der auf sich selbst zusammenlegbar ist, nach Anspruch 5, **dadurch gekennzeichnet, daß** die Kupplungseinheit (69) mit drei schwenkbaren Teilen (70, 71, 72) eine erste einfache oder mehrteilige Kupplungsstange (71), die eine Quergelenkachse (77), die durch den vorderen Teil des zweiten Ausleger-Hauptelements (12) getragen ist, mit einer Gelenkachse (78) verbindet, die durch einen ersten Endpunkt des Zentralteils (70) getragen ist, einen abgewinkelten Hebel (70) mit zwei Armen (73, 74), der dieses Zentralteil bildet, dessen Abwinkelung (75) das Gelenk (76) auf der zweiten Spitze (58) des zweiten Zwischenelements (15) zum Zusammenlegen des Auslegers aufnimmt, und eine zweite einfache oder mehrteilige Kupplungsstange (72) umfaßt, die eine Gelenkachse (80), die eine Öffnung (82) durchquert, die am anderen Ende des Zentralteils (70) ausgespart ist, mit einer Quergelenkverbindung (81) verbindet, die von dem hinteren Teil der Auslegerspitze (13) getragen ist.

7. Automatisch aufrichtbarer Kran mit Ausleger, der auf sich selbst zusammenlegbar ist, nach irgendeinem der Ansprüche 1 bis 6, **dadurch gekennzeichnet, daß** das hintere zusammenlegbare Zugelement (20), das den Auslegerfuß (11) mit der Spitze (23) des hinteren starren Stützstabs (24) verbindet, von hinten nach vorn von zwei aufeinanderfolgenden starren Elementen (83, 84) gebildet ist, nämlich: ein erstes einfaches Element (83), dessen Länge in der gleichen Größenordnung liegt wie die Länge des hinteren starren Stützstabes (24), und ein zweites doppeltes Element (84), dessen Länge in der gleichen Größenordnung liegt wie die des oberen Gitterwerks (22) des Auslegerfusses (11), das unter dem hinteren Zugelement (20) angeordnet ist, wobei die beiden Zugelemente (83, 84) untereinander durch eine Quergelenkachse verbunden sind, die in verschiedenen Löchern (85) montiert werden kann, die an den einander zugewandten Enden der beiden Zugelemente (83, 84) angebracht sind, um verschiedene Arbeitsstellungen auszuführen: Ausleger (10) etwa horizontal, Ausleger (10) mehr oder weniger aufgerichtet.

8. Automatisch aufrichtbarer Kran mit Ausleger, der auf sich selbst zusammenlegbar ist, nach irgendeinem der Ansprüche 1 bis 7, **dadurch gekennzeichnet, daß** die vordere zusammenlegbare Zugstange (48), die das zweite Ausleger-Hauptelement (12) mit der Spitze (51) des vorderen starren Stützstabes (40), der durch das erste Zwischenelement (14) zum Zusammenlegen des Auslegers getragen ist, verbindet, von hinten nach vorn von drei aufeinanderfolgenden starren Elementen (86, 87, 88) gebildet ist, nämlich: ein erstes doppeltes Element (86), dessen Länge in der gleichen Größenordnung liegt wie die Länge des vorderen starren Stützstabes (40), ein zweites einfaches Element (87) und ein drittes einfaches Element (88), die untereinander vorzugsweise durch zwei Quergelenkachsen (89, 90) verbunden sind, die eine ohne Spiel montiert und die andere mit Spiel, so daß eine leichte Verschiebung möglich ist, wobei die Länge der Einheit, die durch diese zwei letzteren Zugelemente (87, 88) gebildet wird, in der gleichen Größenordnung liegt wie die des Teils des zweiten Ausleger-Hauptelements (12), der unter dem vorderen Zugelement (48) liegt, wobei das erste Zugelement (86) und das zweite Zugelement (87) untereinander durch eine Quergelenkachse verbunden sind, die in verschiedenen Löchern (91) montiert werden kann, die an den einander gegenüberliegenden Enden dieser Zugelemente (86, 87) vorgesehen sind, um verschiedene Arbeitsstellungen auszuführen: Ausleger (10) etwa horizontal, Ausleger (10) mehr oder weniger aufgerichtet.

9. Automatisch aufrichtbarer Kran mit Ausleger, der auf sich selbst zusammenlegbar ist, nach irgendeinem der Ansprüche 2 bis 8, **dadurch gekennzeichnet, daß** das zusammenlegbare Verbindungszugelement (52), der die jeweiligen Spitzen (23, 51) des hinteren (24) und des vorderen Stützstabes (40) verbindet, von hinten nach vorn von sieben aufeinanderfolgenden starren Elementen (92, 93, 96, 98, 101, 103, 106) gebildet ist, nämlich: ein erstes einfaches Element (92) mit U-förmigem Querschnitt mit der Öffnung vom Ausleger (10) nach außen, ein zweites einfaches Element (93) mit U-förmigem Querschnitt mit der Öffnung in Richtung des Auslegers (10), das mit dem ersten Element (92) durch eine Querachse (94) verbunden ist und an seinem anderen Ende eine Lenkvorrichtung (95) umfaßt, ein drittes einfaches Element (96), das mit dem zweiten Element (93) durch eine Querachse (97) verbunden ist, die eine Führungsrolle trägt, ein viertes Element (98), das in seinem hinteren Bereich eine Längsschiene (99) umfaßt, auf der eine Querachse (100) gleitet, die ebenfalls eine Führungsrolle trägt, die sie mit dem dritten Element (96) verbindet, ein fünftes einfaches Element (101), das mit dem vierten Element (98) durch eine Querachse (102) verbunden ist, die ebenfalls eine Führungsrolle trägt, ein sechstes doppeltes Element (103), das mit dem fünftes Element (101) durch eine Querachse (104) verbunden ist, die eine Tragrolle trägt und an seinem vorderen Bereich eine Längsschiene (105) umfaßt, und ein siebtes einfaches Element (106), das zwei Querachsen (107, 108) trägt, wobei die eine vor der anderen liegt, und sie die vorgenannte Gleitschiene (105) überbrücken.
